# EUROPÄISCHE PATENTSCHRIFT

(11) **EP 0 673 719 B1**
(45) Veröffentlichungstag und Bekanntmachung des Hinweises auf die Patenterteilung: **27.05.1998**
(21) Anmeldenummer: 95104253.0
(22) Anmeldetag: 23.03.1995
(51) Int. Cl.: B24C 5/06

(54) **Schleuderrad mit fixierten Schleuderrad-Schaufeln**
Impeller wheel with fixed impeller wheel shovels
Roue centrifuge avec des aubes fixes

(30) Priorität: 26.03.1994 DE 4410628
(43) Veröffentlichungstag der Anmeldung: 27.09.1995
(73) Patentinhaber: SCHLICK-Roto-Jet Maschinenbau GmbH, D-48629 Metelen (DE)
(72) Erfinder: Schlick, Horst-Dieter, D-48629 Metelen (DE)
(74) Vertreter: Hoffmeister, Helmut, Dr. Dipl.-Phys.

(56) Entgegenhaltungen:
- EP-A- 0 094 371
- US-A- 2 119 813
- US-A- 3 444 651
- US-A- 3 867 791
- US-A- 4 329 819
- US-A- 4 646 483

## Beschreibung

Die Erfindung betrifft ein Schleuderrad für eine Schleuderstrahlanlage zur Oberflächenbehandlung von Gegenständen, bestehend aus
- einem zentrisch angeordneten Verteilerrad,
- zwei in gegenseitigem Abstand und parallel am Verteilerrad angeordneten Seitenscheiben,
- und zwischen den Seitenscheiben angeordneten, aus einem Abschnitt eines symmetrischen Walzprofils hergestellten und radial zur Drehachse des Schleuderrades ausgerichteten Schleuderrad-Schaufeln, die an ihren Flanken an den Seitenscheiben über Sicherungselemente fixiert gehalten sind.

Ein derartiges Schleuderrad ist beispielsweise bekannt aus der EP-A2-0 094 371. Bei dem bekannten Schleuderrad ist der mit Haltefedern versehenen Befestigungsmechanismus relativ aufwendig und bei längerer Einsatzdauer auch nicht mehr brauchbar.

Weiterhin sind Schleuderräder aus der US-PS 34 44 651 und aus der DE-OS-21 61 888 bekannt. Beide bekannte Ausführungsarten arbeiten mit Verschraubungen und Hilfselementen in den Seitenscheiben. Es sind demnach relativ komplizierte Montage- und Demontagearbeitsgänge erforderlich.

Es stellt sich demnach die Aufgabe, ein Schleuderrad anzugeben, das preisgünstig und mit wenigen Montageschritten mit einer neuen Beschaufelung versehen werden kann.

Diese Aufgabe wird gelöst bei einem Schleuderrad der eingangs genannten Art, das dadurch gekennzeichnet ist, daß die Schleuderrad-Schaufeln wenigstens eine in eine Flanke von deren Seite her eingebrachte Gewindebohrung enthalten, und daß in den Seitenscheiben von der Außenseite der Seitenscheibe her zugängliche Haltebohrungen vorhanden sind, die mit den Gewindebohrungen koinzidieren und jeweils den Kopf einer Schraube enthalten, die in der Gewindebohrung verschraubt ist.

Die Profilabschnitte sind einfach und zuverlässig befestigt und austauschbar. Die gewalzten Schaufeln sind im Vergleich zu gegossenen, die die erwähnten Porositäten besitzen, trotz des preisgünstigeren Materials gleich oder sogar länger haltbar. Die unkomplizierte Befestigung der Schaufeln mit einer oder zwei Schrauben ermöglicht einen einfachen und schnellen Austausch.

Vorzugsweise besitzt das Walzprofil in Form eines H-Profils verbreiterte Flanken, die vorzugsweise in Nuten eingepaßt liegen, die in den Seitenscheiben vorhanden sind.

Im Bereich der mit dem Strahlmaterial in Kontakt kommenden Flächen kann das Walzprofil verdichtet gewalzt sein, so daß es dort eine praktisch von Porositäten freie, mit geringem Reibungskoeffizienten versehene und gehärtetete Oberfläche besitzt.

Ausführungsbeispiele der Erfindung sind in der Zeichnung dargestellt. Die Figuren der Zeichnung zeigen im einzelnen:
- Fig. 1: einen axialen Halbschnitt eines Schleuderrades mit einem Verteilerrad;
- Fig. 2: ein Detailquerschnitt (C - C) durch die Hülse und den Boden des Verteilerrades;
- Fig. 3: eine Befestigung der Schleuderrad-Schaufeln an einer Seitenscheibe in Draufsicht und
- Fig. 4: ein Detail der Befestigung gemäß Fig. 3 (A - A) im Querschnitt.

Fig. 1 stellt schematisch einen axialen Halbschnitt eines auf einen Wellenzapfen 1 eines Antriebs (z. B. Elektromotors - nicht dargestellt) aufgesetzten Schleuderrads 200 dar. Zu erkennen ist ein Verteilerrad 100, zwei in gegenseitigem Abstand parallel angeordnete Seitenscheiben 4, 5 und zwischen den Seitenscheiben angeordnete, radial zur Drehachse 23 des Schleuderrades angeordnete Schleuderrad-Schaufeln 6 als Basiselemente.

Das Verteilerrad besteht aus einer teilweise offenen Impellerhülse 3 und einem Impellerboden 2, der mittels einer zentralen Schraube 8 an den Wellenzapfen 1 angeschraubt ist. Die Impellerhülse 3 weist einen Innenflansch 10 auf, der von der Peripherie des Impellerbodens 2, die mit einem Rezeß 12 versehen ist, überlappt ist, so daß bei Anzug der zentralen Schraube der Boden zusammen mit der Impellerhülse in Richtung Wellenzapfen gedrückt ist.

Die Impellerhülse 3 weist mehrere schlitzförmige Fenster 13 auf, die parallel zu ihrer Mantellinie in gleichen Abständen angeordnet sind. Die Anordnung der Fenster 13 ist der Figur 2 zu entnehmen.

Der Durchmesser des Rezesses 12 entspricht dem inneren Durchmesser des Innenflansches 10; damit wird sichergestellt, daß die Impellerhülse 3 genau zentriert zur Wellenachse liegt. Weiterhin ist der Impellerboden 2 mit einer zentralen, ausgeweiteten Öffnung 21 versehen, in die ein Kopf 22 der Schraube 8 eingelassen ist, wobei eine federnde Unterlegscheibe 9 das Lockern der Schraube 8 verhindert.

Durch Luft mitgeführtes Strahlmittel wird gegenüber dem Wellenzapfen 1 in die Impellerhülse 3 eingedrückt (Pfeile P). Im Hinblick auf die Aufgabe des Verteilerrades 100 und der Impellerhülse 3, das zugeführte Strahlmittel aufzunehmen und weiterzuverteilen, ist der Impellerboden 2 mit einem Neigungswinkel von α = 45° konisch gestaltet, wobei er in Richtung der Pfeile P konvergiert.

Die Oberfläche 11 des Impellerbodens 2 wirft das längs der Drehachse 23 zufließende Strahlmittel in Richtung des Schleuderrad-Umfanges, wodurch sich Turbulenzen bei der mitgeführten Luft im Inneren des Verteilerrades verringern lassen.

Das Verteilerrad 100 ist durch Madenschrauben 15 gegen ein Verdrehen gegenüber dem Wellenzapfen 1 gesichert. Diese Madenschrauben werden in Bohrungen 14, die im Bodenbereich der Impellerhülse hergestellt sind, eingeschraubt und danach in passende Bohrungen 17 einer Seitenscheibe 5 eingelassen.

Wie aus der Fig. 1 zu ersehen ist, ist die Seitenscheibe 5 einstückig mit einer direkt auf den Wellenzapfen 1 aufgesetzten Nabe 16 hergestellt. Die zweite Seitenscheibe 4 wird durch Distanzelemente 7 in festgelegtem Abstand von der Seitenscheibe 5 gehalten. Der Abstand ist an die Breite der Schleuderrad-Schaufeln 6 genau angepaßt.

Die Innenseiten der beiden Seitenscheiben 4, 5 sind mit radial angeordneten Nuten 24 versehen, in die die Flanken 27, 27' der Schleuderrad-Schaufeln 6 eingeschoben werden (Fig. 3 und 4). Die Flanken sind mit von der Seite her eingebrachten Gewindebohrungen 29 versehen.

Das Fixieren der Schleuderrad-Schaufeln in und an den Seitenscheiben 4, 5 erfolgt durch das Einschrauben von Schrauben 25 in die Gewindebohrungen 29 der Schaufeln 6 durch eine Bohrung 28 in der Seitenscheibe 4, die den Kopf 30 der eingedrehten Schraube umschließt.

Eine Fixierschraube könnte konstruktiv auch von der Seitenscheibe 5 her in die Schleuderrad-Schaufel eingeschraubt werden; jedoch ist mit Rücksicht auf einen leichteren Zugang der in der Zeichnung dargestellte Zugang von außen gewählt worden.

Wie aus dem Querschnitt gemäß Fig. 4 ersichtlich ist, weist die Schaufel 6 beidseitig angeordnete verstärkte Flanken 27, 27' auf, die die beiden vorderen und hinteren Oberflächen 31, 32 der Schaufeln um den gleichen Betrag überragen. Diese Anordnung der Oberflächen der Schaufeln sowie die seitliche Befestigung der Schaufeln ermöglichen die Drehung des Schleuderrades in beide Richtungen. Es ist demnach davon auszugehen, daß die Schleuderradschaufeln eine zweifache Symmetrie aufweisen, nämlich einmal zu einer symmetrieebene E1, die parallel zu den Wurfflächen liegt, und zum anderen zu einer Symmetrieebene E2, die zu einer mittig zwischen den Seitenscheiben liegenden Symmetrieebene liegt. Die Symmetrieebenen E1 und E2 sind in Fig. 4 dargestellt.

Demnach eignet sich in hervorragender Weise ein Walzprofil 40, das hälftig in Fig. 4 dargestellt ist, zur Herstellung derartiger Schaufeln. Diese werden lediglich aus abgelängten Abschnitten eines solchen Walzprofils hergestellt. Dieses Walzprofil ist im vorliegenden Ausführungsbeispiel an den mit dem Strahlmaterial in Kontakt kommenden Flächen auch verdichtet gewalzt, so daß der Reibungskoeffizient dort herabgesetzt ist, wobei ein wesentlich niedrigerer Verschleiß als bei bekannten Gußmaterialien an der Oberfläche erreicht wird. Es kommt daher zu dem scheinbar paradoxen Ergebnis, daß ein weicheres Material (gewalztes Material) eine längere Standzeit hat als Gußmaterial, wie es aus dem Stand der Technik bekannt ist.

Die Funktion des Schleuderrades 200 wird wie folgt erläutert:

Das von außen durch einen Rohrbogen 18 zugeführte Strahlmittel, z. B. Stahlschrot oder Quarzsand, gelangt in das Innere des rotierenden Verteilerrades 100 (vgl. Pfeile P). Durch die geneigten Oberflächen 11 des Bodens 2 wird es in Richtung Fenster 13 der Impellerhülse 3 und der Fenster 19 eines die Hülse umfassenden Reglerkorbs 20 abgelenkt.

Durch eine erhebliche Drehzahl - etwa 2100 U/min - des Verteilerrades 100 wird dem Strahlmittelteilchen eine große Geschwindigkeit, d. h. etwa 4000 m/min aufgegeben. Die körnigen, abrasiven Teilchen verschleißen die Hülse 3 und die Schleuderrad-Schaufeln 6, die daher relativ oft ausgetauscht werden müssen.

Soll die verschlissene Impellerhülse 3 ausgetauscht werden, wird eine vordere Wand des Gehäuses (nicht dargestellt) abgeschraubt und zusammen mit dem Rohrbogen 18 und dem Reglerkorb 20 demontiert, damit der Kopf 22 der Zentralschraube 8 zugänglich gemacht ist.

Ähnlich einfach werden die Schleuderrad-Schaufeln 6 ausgetauscht. Für diese Fälle ist nur der Zugang zu den Schrauben 25 erforderlich, der durch das Abschrauben der vorgenannten Gehäusewand erlangt wird. Nach dem Herausnehmen der Schraube 25 aus der Bohrung 28 können die Schleuderrad-Schaufeln aus den Führungsnuten herausgezogen werden und anschließend ein neuer Satz Schaufeln eingesetzt werden.

## Patentansprüche

1. Schleuderrad (200) für eine Schleuderstrahlanlage zur Oberflächenbehandlung von Gegenständen, bestehend aus
- einem zentrisch angeordneten Verteilerrad (100),
- zwei in gegenseitigem Abstand und parallel am Verteilerrad angeordneten Seitenscheiben (4, 5),
- und zwischen den Seitenscheiben angeordneten, aus einem Abschnitt eines symmetrischen Walzprofils (40) hergestellten und radial zur Drehachse des Schleuderrades ausgerichteten Schleuderrad-Schaufeln (6), die an ihren Flanken an den Seitenscheiben (4,5,) über Sicherungselemente fixiert gehalten sind,
dadurch gekennzeichnet, daß
die Schleuderrad-Schaufeln (6) wenigstens eine in eine Flanke von deren Seite her eingebrachte Gewindebohrung (29) enthalten, und daß in den Seitenscheiben (4, 5) von der Außenseite der Seitenscheibe (4) her zugängliche Haltebohrungen (28) vorhanden sind, die mit den Gewindebohrungen (29) koinzidieren und jeweils den Kopf (30) einer Schraube (25) umfassen, die in der Gewindebohrung verschraubt ist.

2. Schleuderrad nach Anspruch 1, dadurch gekennzeichnet, daß die Schaufelflanken (27, 27') gegenüber dem übrigen Schaufelprofil verbreitert sind.

3. Schleuderrad nach Anspruch 1 oder 2, dadurch gekennzeichnet, daß in den Seitenscheiben Nuten (24) vorhanden sind, in denen die Flanken (27,27') liegen.

4. Schleuderrad nach Anspruch 1 oder 2, dadurch gekennzeichnet, daß das Walzprofil der Schaufeln im Bereich der mit dem Strahlmaterial in Kontakt kommenden Flächen mit einer verdichtet gewalzten Oberfläche versehen ist.

5. Schleuderrad nach Anspruch 1 oder 3, dadurch gekennzeichnet, daß die Schaufeln (6) zu einer mittig zwischen den Seitenscheiben liegenden Symmetrieebene (E2) in sich symmetrisch sind.

## Claims

1. A centrifugal wheel (200) for a centrifugal blasting installation for the surface treatment of articles, consisting of:
- a centrally disposed distributor wheel (100),
- two side plates (4, 5) disposed on the distributor wheel in spaced and parallel relationship,
- and centrifugal wheel blades (6) which are disposed between the side plates, are made from a portion of a symmetrical rolled section (40), and are aligned radially to the axis of rotation of the centrifugal wheel, which blades are held to be fixed at their flanks on the side plates (4, 5) by means of securing elements,
characterised in that
the centrifugal wheel blades contain at least one screwthreaded bore (29) formed in a flank from the side thereof,
and in that retaining boreholes (28) are provided in the side plates (4, 5) and are accessible from the outside of the side plate (4) and coincide with the screwthreaded boreholes (29) and each enclose the head (30) of a screw (25) screwed in the screwthreaded borehole.

2. A centrifugal wheel according to claim 1, characterised in that the blade flanks (27, 27') are widened relatively to the rest of the blade profile.

3. A centrifugal wheel according to claim 1 or 2, characterised in that the side plates are provided with grooves (24) in which the flanks (27, 27') are situated.

4. A centrifugal wheel according to claim 1 or 2, characterised in that the rolled section of the blades is provided with a surface which is rolled to be compacted in the region of the surfaces coming in contact with the blasting material.

5. A centrifugal wheel according to claim 1 or 3, characterised in that the blades (6) are symmetrical in themselves to a plane of symmetry (E2) situated centrally between the side plates.

## Revendications

1. Roue centrifuge (200) pour une installation de grenaillage destinée à traiter la surface d'objets comprenant
- une roue de distribution (100) montée de manière centrée,
- deux plaques latérales (4, 5) disposées à distance mutinelle et parallèlement sur la roue de distribution,
- et des pales (6) de roue centrifuge disposées entre les plaques latérales, fabriquées à partir d'un tronçon d'un profilé laminé (40) symétrique et orientées radialement par rapport a l'axe de rotation de la roue centrifuge, lesquelles pales sont fixées au niveau de leurs flancs sur les plaques latérales (4, 5) par des éléments de blocage,
caractérisée en ce que
les pales (6) de roue centrifuge contiennent au moins un trou fileté (29) ménagé dans un flanc à partir du côté de celui-ci et qu'il existe dans les plaques latérales (4, 5) des trous de maintien (28) accessibles par le côté extérieur de la plaque latérale (4) qui coïncident avec les trous filetés (29) et contiennent chacun la tête (30) d'une vis (25) qui est vissée dans le trou fileté.

2. Roue centrifuge selon la revendication 1, caractérisée en ce que les flancs (27, 27') de pales sont élargis par rapport au reste du profil de pale.

3. Roue centrifuge selon la revendication 1 ou 2, caractérisée en ce qu'il existe dans les plaques latérales des rainures (24) dans lesquelles se trouvent les flancs (27, 27').

4. Roue centrifuge selon la revendication 1 ou 2, caractérisée en ce que le profilé laminé des pales est pourvu, dans la zone des surfaces entrant en contact avec l'agent de grenaillage, d'une surface laminée en étant comprimée.

5. Roue centrifuge selon la revendication 1 ou 3, caractérisée en ce que les pales (6) sont symétriques par rapport à un plan de symétrie (E2) qui se trouve au centre entre les plaques latérales.
